# EUROPÄISCHE PATENTANMELDUNG

(11) **EP 3 599 334 A1**
(43) Veröffentlichungstag der Anmeldung: **29.01.2020**
(21) Anmeldenummer: 19187977.4
(22) Anmeldetag: 24.07.2019
(51) Int. Cl.: E06B 7/10, F24F 13/08, E06B 7/02, E06B 9/264

(54) **FASSADENELEMENT MIT EINEM LUFTGÜTESENSOR**

(30) Priorität: 25.07.2018 AT 506492018
(71) Anmelder: Hans Peter Katzbeck Privatstiftung, 7571 Rudersdorf (AT); AEE - Institut für Nachhaltige Technologien, 8200 Gleisdorf (AT)
(72) Erfinder: RÜDISSER, Daniel, 8045 Graz (AT); DEUTSCH, Manfred, 8280 Fürstenfeld (AT)
(74) Vertreter: Sonn & Partner Patentanwälte

(57) **Zusammenfassung**

Fassadenelement (1) mit einer an einen Außenraum (A) angrenzenden Fassadenplatte (2) und einer an einen Innenraum (I) angrenzenden und von der Fassadenplatte (2) beabstandeten Fassadenplatte (3) und einem zwischen den Fassadenplatten (2, 3) gebildeten Zwischenraum (4), welcher über einen Lufteinlass (9) mit dem Außenraum (A) und über einen Luftauslass (10) mit dem Innenraum (I) verbunden ist und der Luftauslass (10) mit einem mit einer Steuereinrichtung (11) verbundenen Verschlusselement (12) verschließbar ist, wobei die Steuereinrichtung (11) mit jeweils zumindest einem im Innenraum (I) und Außenraum (A) angeordneten Temperatursensor (18, 20) und Feuchtigkeitssensor (19, 21) verbunden ist. Die Steuereinrichtung (11) ist weiters mit einem im Innenraum (I) angeordneten durch einen Metalloxid-Halbleitergassensor gebildeten Luftgütesensor (13) zur Feststellung des Anteils an flüchtigen organischen Verbindungen (VOC) in der Luft des Innenraums (I) verbunden, sodass das Verschlusselement (12) in Abhängigkeit des aktuellen Zustands der Luft im Innenraum (I) und Außenraum (A) und des Signals des Luftgütesensors (13) automatisch betätigbar ist.

## Beschreibung

Die Erfindung betrifft ein Fassadenelement mit zumindest einer an einen Außenraum angrenzenden Fassadenplatte und zumindest einer an einen Innenraum angrenzenden und von der zumindest einen Fassadenplatte beabstandeten Fassadenplatte und zumindest einem zwischen den Fassadenplatten gebildeten Zwischenraum, wobei die Fassadenplatten allenfalls von zumindest einem Rahmen umgeben sind, wobei der zumindest eine Rahmen einen Hohlraum aufweist, und der zumindest eine Zwischenraum und bzw. oder zumindest ein Hohlraum zumindest eines allfälligen Rahmens über zumindest einen Lufteinlass mit dem Außenraum und über zumindest einen Luftauslass mit dem Innenraum verbunden ist, wobei jeder Luftauslass in den Innenraum mit einem mit einer Steuereinrichtung verbundenen Verschlusselement verschließbar ist, wobei die Steuereinrichtung mit zumindest einem im Innenraum angeordneten Temperatursensor und mit einem im Innenraum angeordneten Feuchtigkeitssensor und mit zumindest einem im Außenraum angeordneten Temperatursensor und mit einem im Außenraum angeordneten Feuchtigkeitssensor verbunden ist.

Die vorliegende Erfindung bezieht sich auf allgemeine Fassadenelemente, welche Teile von Gebäuden bilden oder Gebäudeöffnungen abschließen. Die Fassadenplatten als wesentliche Teile des Fassadenelements können aus unterschiedlichen Materialen, wie z.B. Stein, Holz oder auch Glas bestehen, welche je nach Einsatzzweck gewählt werden. Als ein wesentliches Beispiel für ein solches Fassadenelement wird eine Verglasung von Gebäudeöffnungen erwähnt, wobei in diesem Fall die Fassadenplatten durch entsprechende Glasscheiben gebildet werden. Unter solchen Verglasungen sind rahmenlose Fenster oder Nurverglasungen, Verglasungen in einem fixen in der Gebäudeöffnung angeordneten Rahmen und Verglasungen mit einem in einem fixen in der Gebäudeöffnung befindlichen Rahmen und einem im fixen Rahmen beweglich angeordneten Rahmen mit der entsprechenden Verglasung zu verstehen. Dabei sind sowohl Fenster als auch Türen in verschiedensten Ausgestaltungen und Dimensionen denkbar. Dem Material der allfälligen Rahmen sind wie den Materialen der Fassadenplatten prinzipiell keine Grenzen gesetzt. So können diese aus Holz, Kunststoff, Metall, insbesondere Aluminium, bestehen. Der Lufteinlass ist vorzugsweise im unteren Bereich des Fassadenelements und der Luftauslass im oberen Bereich des Fassadenelements angeordnet.

Moderne Fassadenelemente und insbesondere Verglasungen, Fenster oder Türen oder andere Gebäudehüllen weisen eine extreme Dichtheit auf, wodurch der Innenraum des Gebäudes meist unzulänglich belüftet wird, sofern die Gebäudeöffnung nicht in entsprechenden Zeitintervallen geöffnet wird und für eine notwendige Luftzirkulation Sorge getragen wird. Zur nutzerunabhängigen Abdeckung des Lüftungsbedarfs werden daher Fenster und Türen mit Einrichtungen versehen, welche teilweise automatisch eine Belüftung des Innenraums gewährleisten.

Beispielsweise beschreibt die EP 2 954 140 B1 ein Fenster mit einem Trommelventil, welches bei Bedarf öffnet und Luft vom Außenraum in den Innenraum leitet. Dabei wird der Zwischenraum zwischen den Glasscheiben von der Außenluft durchströmt, sodass die enthaltene Wärmeenergie bei Bedarf für die Beheizung des Innenraums verwendet werden kann oder auch nach außen geführt werden kann. Nachteilig ist, dass bei derartigen Lüftungsvorrichtungen die Sensoren sehr träge reagieren und darüber hinaus maximal die Temperaturen im Innenraum und Außenraum bei der Regelung berücksichtigt werden, was für eine optimale Lüftung des Innenraums oft unzureichend ist.

Die WO 2018/028527 A1 beschreibt ein Fenster oder eine Tür mit einem Zwischenraum zwischen den Glasscheiben und verschiedenen verschließbaren Lufteinlässen und Luftauslässen, wobei die im Zwischenraum erwärmte Luft je nach Temperaturbedingungen im Innenraum, Außenraum und Zwischenraum in den Innen- oder Außenraum geleitet wird, um möglichst viel Energie einzusparen.

Die EP 2 594 725 A2 beschreibt ein Fenster mit einem verbesserten System zur Raumlüftung über spezielle Luftführungskanäle, Lufteinlässe und Verschlusselemente.

Es besteht daher ein Bedarf an Fassadenelementen, insbesondere Verglasungen von Gebäudeöffnungen, welche trotz der Gewährleistung einer optimalen Dichtheit für einen ausreichenden Luftwechsel zwischen Außenraum und Innenraum sorgen, sodass die Luftqualität im Innenraum hinsichtlich hygienischer, behaglichkeitsrelevanter, energetischer und bauphysikalischer Kriterien entsprechend optimiert werden kann.

Die Aufgabe der Erfindung besteht in der Schaffung eines Fassadenelements, welches eine möglichst autonome Lüftung des Innenraums hinter dem Fassadenelement in Abhängigkeit der vorherrschenden Bedingungen im Innenraum ermöglicht. Das Fassadenelement soll möglichst einfach und kostengünstig aufgebaut sein und möglichst keinen Zusatzaufwand hinsichtlich Montage und Wartung verursachen. Nachteile bekannter Fassadenelemente oder Verglasungen sollen vermieden oder zumindest reduziert werden.

Gelöst wird die erfindungsgemäße Aufgabe durch ein oben genanntes Fassadenelement, wobei die Steuereinrichtung weiters mit zumindest einem im Innenraum angeordneten durch einen Metalloxid-Halbleitergassensor gebildeten Luftgütesensor zur Feststellung des Anteils an flüchtigen organischen Verbindungen (Volatile Organic Compounds, VOC) verbunden ist, sodass das Verschlusselement jedes Luftauslasses in den Innenraum in Abhängigkeit des aktuellen Zustands der Luft im Innenraum und Außenraum und des Signals des zumindest einen Luftgütesensors automatisch betätigbar ist. Die Erfindung sieht ein Fassadenelement vor, welches in Abhängigkeit der gemessenen Luftqualität im Innenraum Luft aus dem Außenraum in den Innenraum strömen lässt, wobei der Zwischenraum zwischen den Fassadenplatten und allenfalls Hohlräume in zumindest einem Rahmen um den Fassadenplatten von der Luft durchströmt werden, um die darin befindliche Wärmeenergie bei Bedarf zur Erwärmung der zugeführten Außenluft zu verwenden. Vorzugsweise sind sämtliche für die Lösung der erfindungsgemäßen Aufgabe notwendigen Komponenten des Fassadenelements, also Lufteinlässe, Luftauslässe, Verschlusselement, Steuereinrichtung und Luftgütesensor im Fassadenelement integriert, sodass keine nachträglichen aufwendigen Installationsarbeiten erforderlich sind, sondern die Funktion des Fassadenelements nach dessen Einbau oder Montage automatisch gewährleistet wird. Die Steuereinrichtung ist mit zumindest einem im Innenraum angeordneten Temperatursensor und mit zumindest einem im Innenraum angeordneten Feuchtigkeitssensor sowie zumindest einem im Außenraum angeordneten Temperatursensor und zumindest einem im Außenraum angeordneten Feuchtigkeitssensor verbunden. Wenn die vorzugsweise mikroelektronische Steuereinrichtung, welche vorzugsweise in der Verglasung integriert ist und über eine eigene Spannungsversorgung verfügt, welche bspw. durch entsprechende Photovoltaik-Module gebildet sein kann, mit derartigen weiteren Signalen versorgt wird, welche den aktuellen Zustand der Luft im Innenraum charakterisieren, kann die Belüftung des Innenraums autonom und autark erfolgen. So wie der zumindest eine Luftgütesensor, können die Temperatursensoren und Feuchtigkeitssensoren an geeigneten Stellen im Innenraum platziert werden und über entsprechende Leitungen oder auch drahtlos mit der Steuereinrichtung verbunden werden. Natürlich können die Temperatur- und Feuchtigkeitssensoren auch durch kombinierte Sensoren zur Messung der Temperatur und relativen Luftfeuchtigkeit realisiert werden. Derartige Sensoren sind in geringer Baugröße und relativ kostengünstig erhältlich. Durch die Integration der im Außenraum angeordneten Sensoren können zusätzliche energetische und bauphysikalisch relevante Kriterien bei der Regelung berücksichtigt werden. Der zumindest eine Luftgütesensor kann optimal auch an einer vom Fassadenelement entfernten geeigneten Stelle im Innenraum angeordnet werden und mit der Steuereinrichtung im Fassadenelement leitungsgebunden oder auch drahtlos verbunden sein. Durch die Messung der Luftqualität wird der aktuelle Lüftungsbedarf erhoben und das Verschlusselement des Luftauslasses des Fassadenelements in Abhängigkeit vom Signal des zumindest einen Luftgütesensors automatisch betätigt. Somit wird auf die aktuelle Situation im Innenraum Rücksicht genommen und in Abhängigkeit der Luftqualität dafür gesorgt, dass eine optimale Menge an Frischluft zugeführt wird. Unter dem Begriff Luftgütesensor ist ein Gassensor zu verstehen, der den Anteil an flüchtigen organischen Verbindungen (Volatile Organic Compounds, VOC) in der Luft feststellt. Die Art und Herkunft dieser organischen Verbindungen kann sehr unterschiedlich sein. Im Innenraum sind die häufigsten Quellen für solche organische Verbindungen Menschen, Verbrennungsprozesse, Baustoffe, Möbel und Einrichtungen, Kosmetika, Reinigungsprodukte, Putzmittel, Textilien oder Büroausstattung. Viele flüchtige organische Verbindungen sind nicht wahrnehmbar und können bei Überschreitung bestimmter Konzentrationen sogar ein hohes Gesundheitsrisiko bzw. eine gesundheitliche Beeinträchtigung darstellen. Neben kurzfristigen akuten Auswirkungen wie Müdigkeit, Kopfschmerzen, Hals-, Nasen-, Rachen-, oder Hautirritationen, können einige Stoffe auch langfristige und schwerwiegende Auswirkungen wie Krebs oder Herz-, Kreislauferkrankungen hervorrufen. Das gegenständliche Fassadenelement, insbesondere eine Verglasung sorgt dafür, dass derartige gesundheitliche Auswirkungen vermieden oder zumindest reduziert werden. Insbesondere durch eine kontinuierliche Überwachung der Luftqualität im Innenraum hinter dem Fassadenelement kann der Lüftungsbedarf anhand entsprechender Algorithmen in optimaler Weise ermittelt werden. Metalloxid-Halbleitergassensoren (MOX) verändern unter Gaseinfluss ihre elektrische Leitfähigkeit wodurch auf das Vorhandensein und indirekt auf die Konzentration eines Schadstoffes geschlossen werden kann. MOX-Sensoren sind relativ kostengünstig und weisen eine geringe Baugröße auf. Selbstverständlich können insbesondere in größeren Räumen mehrere Luftgütesensoren an geeigneten Stellen platziert werden und entweder Sensorsignale einzeln oder gesamthaft zur Steuerung bzw. Regelung herangezogen werden.

Wenn der zumindest eine Zwischenraum und bzw. oder zumindest ein Hohlraum zumindest eines allfälligen Rahmens über einen an der Oberseite angeordneten zweiten Luftauslass mit dem Außenraum verbunden ist, kann Wärme aus dem Zwischenraum und bzw. oder zumindest einem Hohlraum zumindest eines Rahmens nach Außen abgeführt werden. Somit kann insbesondere während der heißen Jahreszeit eine übermäßige Erwärmung des Fassadenelements und zum Teil auch des Innenraums durch die heiße Luft im Inneren des Fassadenelements verhindert werden.

Dabei ist der zweite Luftauslass vorzugsweise mit einem zweiten mit der Steuereinrichtung verbundenen Verschlusselement verschließbar. Somit kann in Abhängigkeit bestimmter Sensorsignale automatisch oder auch manuell eine Öffnung bzw. Schließung des zweiten Luftauslasses in den Außenraum vorgenommen werden.

Das Verschlusselement des Luftauslasses in den Innenraum und das zweite Verschlusselement des zweiten Luftauslasses in den Außenraum können auch durch ein gemeinsames Umschaltelement zum wahlweisen Verschließen des Luftauslasses in den Innenraum, des zweiten Luftauslasses in den Außenraum oder beider Luftauslässe gebildet sein. Ein derartiges gemeinsames Umschaltelement kann in geeigneter Weise zwischen dem ersten Luftauslass in den Innenraum und dem zweiten Luftauslass in den Außenraum angeordnet werden.

Das Verschlusselement und bzw. oder das zweite Verschlusselement kann durch einen drehbaren Zylinder mit zumindest einem darin angeordneten Schlitz gebildet sein. Dies stellt eine einfache und kostengünstig realisierbare Ausführungsvariante dar, da eine Drehung des Zylinders durch einen entsprechenden Elektromotor besonders einfach verwirklicht werden kann.

Wenn die Steuereinrichtung mit zumindest einem Differenzdrucksensor verbunden ist, kann über Messung des Differenzdrucks zwischen Innenraum und Außenraum der aktuelle oder potenzielle realisierbare Luftvolumenstrom abgeschätzt werden. Hierdurch kann der externe Einfluss der Funktion der Abluftanlage oder allfällige Auswirkungen von Windlasten berücksichtigt werden.

Gemäß einem weiteren Merkmal der Erfindung ist ein drittes, mit der Steuereinrichtung verbundenes Verschlusselement zum Verschließen des Lufteinlasses vorgesehen. Durch ein derartiges weiteres Verschlusselement kann die Zufuhr von Luft aus dem Außenraum in den Zwischenraum zwischen den Fassadenplatten oder in den Hohlraum allfälliger Rahmen zumindest über bestimmte Zeitintervalle unterbunden werden. Auch dieses dritte Verschlusselement kann bspw. durch einen drehbar gelagerten Zylinder mit zumindest einem Schlitz oder dgl. gebildet sein.

Der Lufteinlass vom Außenraum und bzw. oder der zweite Luftauslass in den Außenraum kann in der zumindest einen dem Außenraum zugewandten Fassadenplatte angeordnet sein. Diese Ausführungsvariante eignet sich insbesondere bei rahmenlosen Fassadenelementen oder Verglasungen, wie z.B. sogenannten Nurverglasungen. Natürlich können vor dem Lufteinlass und bzw. oder dem allfälligen zweiten Lufteinlass in dem Außenraum Abdeckungen aus geeignetem Material angeordnet werden, welche als Insektenschutz bzw. Filter dienen.

Alternativ oder zusätzlich kann der Lufteinlass vom Außenraum und bzw. oder der zweite Luftauslass in den Außenraum auch in zumindest einem allfälligen Rahmen angeordnet sein. Diese Variante eignet sich insbesondere bei Fassadenelementen mit zumindest einem Rahmen, wie es bei handelsüblichen Fenstern und Türen der Fall ist. Die entsprechenden Öffnungen für den Lufteinlass und Luftauslass in den Außenraum werden dann in den aus Holz, Kunststoff oder Metall gefertigten Rahmen an geeigneten Stellen vorgesehen und gewährleisten die Verbindung zwischen dem Außenraum und dem Zwischenraum zwischen den Glasscheiben bzw. den zumindest einen Hohlraum in dem zumindest einen Rahmen.

Der Luftauslass in den Innenraum kann in der zumindest einen dem Innenraum zugewandten Fassadenplatte und bzw. oder in zumindest einem allfälligen Rahmen angeordnet sein. Wie bereits oben für die Öffnungen in den Außenraum erläutert, kann natürlich auch für die Öffnung zur Bildung des Luftauslasses in dem Innenraum dieselbe Anordnung realisiert werden. Bei rahmenlosen Fassadenelementen oder Verglasungen wird der Luftauslass in dem Innenraum direkt in die dem Innenraum zugewandte Fassadenplatte oder Glasscheibe integriert werden oder bei einem Fassadenelement oder einer Verglasung mit zumindest einem Rahmen in zumindest einem dieser Rahmen angeordnet werden.

Die dem Außenraum und bzw. oder zugewandte Fassadenplatte kann durch eine Glasscheibe, insbesondere eine Doppel- oder Dreifachglasscheibe gebildet sein. Durch die Verwendung von Glasscheiben wird aus dem Fassadenelement eine Verglasung gebildet. Bei Einsatz von Doppel-, oder Dreifachglasscheiben kann ein verbesserter Lärmschutz und Wärme-, bzw. Kälteschutz erzielt werden.

Der die Fassadenplatten umgebende Rahmen kann beweglich in dem Rahmen angeordnet sein, um die Gebäudeöffnung öffnen und verschließen zu können. Auf diese Weise kann ein öffenbares Fassadenelement, insbesondere ein Fenster bzw. eine öffenbare Türe realisiert werden.

Der die Fassadenplatten umgebende Rahmen kann vorzugsweise verschwenkbar oder verschiebbar im zweiten, feststehenden Rahmen angeordnet sein. Dadurch wird ein herkömmlich durch eine Dreh-, oder Kippbewegung öffenbares Fassadenelement bzw. Fenster oder öffenbare Türe bzw. ein Schiebefenster oder eine Schiebetür realisiert.

Der zumindest eine Rahmen kann aus Holz und bzw. oder aus Metall, insbesondere Aluminium, gebildet sein. Den verwendeten Materialien und Materialkombinationen sind hier theoretisch keine Grenzen gesetzt.

Gemäß einem weiteren Merkmal der Erfindung ist die Steuereinrichtung mit einer Schnittstellung zur Verbindung mit einem Datennetz, insbesondere dem Internet verbunden. Auf diese Weise können über das Internet verfügbare Daten, wie z.B. Wetterdaten, in die Steuerung miteinbezogen werden. Die Verbindung mit dem Datennetz kann natürlich auch drahtlos, bspw. über WLAN erfolgen.

Die Erfindung wird anhand der beigefügten Zeichnungen näher erläutert. Darin zeigen:
- Fig. 1: Ansicht auf ein Fassadenelement von Innen;
- Fig. 2: Ansicht auf ein Fassadenelement von Außen;
- Fig. 3: ein vertikaler Schnitt durch das Fassadenelement gemäß den Figuren 1 und 2 entlang der Schnittlinie III-III;
- Fig. 4: ein vertikaler Schnitt durch das Fassadenelement gemäß den Figuren 1 und 2 entlang der Schnittlinie III-III gemäß einer Ausführungsvariante;
- Fig. 5: Ansicht auf eine Variante eines Fassadenelements in Form einer Verglasung mit einem Rahmen von Innen;
- Fig. 6: Ansicht auf eine Verglasung mit einem Rahmen von Außen in teilweise geschnittener Ansicht;
- Fig. 7: ein vertikaler Schnitt durch die Verglasung gemäß den Figuren 5 und 6 entlang der Schnittlinie VII-VII bei geöffnetem Luftauslass in den Innenraum;
- Fig. 8: ein vertikaler Schnitt durch die Verglasung gemäß den Figuren 5 und 6 entlang der Schnittlinie VII-VII bei geschlossenem Luftauslass in den Innenraum;
- Fig. 9: Ansicht auf eine Verglasung mit einem beweglichen und einem feststehenden Rahmen von Innen;
- Fig. 10: Ansicht auf eine Verglasung mit einem beweglichen und einem feststehenden Rahmen von Außen in teilweise geschnittener Ansicht;
- Fig. 11: ein vertikaler Schnitt durch die Verglasung gemäß den Figuren 9 und 10 entlang der Schnittlinie XI-XI bei geöffnetem Luftauslass in den Innenraum; und
- Fig. 12: ein vertikaler Schnitt durch die Verglasung gemäß den Figuren 9 und 10 entlang der Schnittlinie XI-XI bei geschlossenem Luftauslass in den Innenraum; und
- Fig. 13: eine Ausführungsform eines Verschlusselements durch einen drehbaren Zylinder mit einem darin angeordneten Schlitz; und
- Fig. 14A bis 14C: zeitliche Verläufe der Luftgüte, Temperatur und Luftfeuchtigkeit sowie der Betätigung des Verschlusselements.

In Fig. 1 ist ein Fassadenelement 1 vom Innenraum I aus gesehen dargestellt. Das Fassadenelement 1, bspw. eine Verglasung, wird direkt d.h. ohne Rahmen in eine Gebäudeöffnung eingebracht. Die dem Innenraum I zugewandte Fassadenplatte 3 weist im Bereich der Oberseite O einen Luftauslass 10 zur Verbindung des Zwischenraums 4 zwischen den Fassadenplatten 2, 3 und dem Innenraum I auf.

Fig. 2 zeigt die Ansicht auf das Fassadenelement 1 gemäß Fig. 1 vom Außenraum A gesehen, wobei die dem Außenraum A zugewandte Fassadenplatte 2 ersichtlich ist und im Bereich der Unterseite U einen Lufteinlass 9 zur Verbindung des Außenraums A mit dem Zwischenraum 4 zwischen den Fassadenplatten 2, 3 aufweist.

In Fig. 3 ist ein Schnittbild des Fassadenelements 1 gemäß den Fig. 1 und 2 entlang der Schnittlinie III-III dargestellt. Das Fassadenelement 1 weist zumindest eine an den Außenraum A angrenzende Fassadenplatte 2 und zumindest eine an den Innenraum I angrenzende Fassadenplatte 3 auf, welche unter Bildung eines Zwischenraums 4 von der dem Außenraum A angrenzenden Fassadenplatte 2 beabstandet ist. Im dargestellten Ausführungsbeispiel ist die dem Innenraum I zugewandte Fassadenplatte 3 durch eine Glasscheibe 24, insbesondere eine Doppelverglasung, gebildet. Der Zwischenraum 4 zwischen den Fassadenplatten 2, 3 ist über einen in der dem Außenraum A zugewandten Fassadenplatte 2 angeordneten Lufteinlass 9 mit dem Außenraum A verbunden. Der Innenraum I ist mit dem Zwischenraum 4, zwischen den Fassadenplatten 2, 3 über einen Luftauslass 10 in der dem Innenraum I zugewandten Fassadenplatte 3 verbunden. Der Luftauslass 10 in den Innenraum I ist mit einem mit einer Steuereinrichtung 11 verbundenen Verschlusselement 12 verschließbar. Erfindungsgemäß ist im Innenraum I zumindest ein Luftgütesensor 13 angeordnet und mit der Steuereinrichtung 11 verbunden, sodass das Verschlusselement 12 im Luftauslass 10 in den Innenraum I in Abhängigkeit des Signals des zumindest eines Luftgütesensors 13 automatisch betätigbar ist. Wenn nun die Luftqualität im Innenraum I sinkt oder bestimmte Kriterien erfüllt werden, wird das Verschlusselement 12 geöffnet, sodass Luft aus dem Außenraum A über den Lufteinlass 9 in den Zwischenraum 4 und vom Zwischenraum 4 über den Luftauslass 10 in den Innenraum I gelangen kann. Dabei kann automatisch ein Luftstrom resultieren, der ausreicht um den Innenraum I entsprechend zu belüften. Zusätzlich kann natürlich auch an einer geeigneten Stelle im Innenraum I ein Ventilator angeordnet sein, der permanent oder zeitlich gesteuert Luft aus dem Innenraum I abführt und somit einen geringen Unterdruck gegenüber dem Außenraum A herstellt (nicht dargestellt). Um die automatische Steuerung des Verschlusselements 12 im Luftauslass 10 von weiteren Faktoren abhängig zu gestalten, ist die Steuereinrichtung 11 mit zumindest einem Temperatursensor 18 im Innenraum I, zumindest einem Feuchtigkeitssensor 19 im Innenraum I, zumindest einem Temperatursensor 20 im Außenraum A und zumindest einem Feuchtigkeitssensor 21 im Außenraum A verbunden. Zusätzlich kann ein Differenzdrucksensor 22 angeschlossen und mit der Steuereinrichtung 11 verbunden werden, um den Differenzdruck und somit den potenziell realisierbaren oder den aktuell realisierten Volumenstrom ermitteln und in die Steuerung des Verschlusselements 12 einbeziehen zu können. Wenn die Steuereinrichtung 11 mit einer Schnittstelle 27 zur Verbindung mit einem Datennetz, insbesondere dem Internet 28 verbunden ist, können bspw. Wetterdaten aus bestimmten Quellen des Internets 28 in die Steuerung mit einbezogen werden. Sämtliche Sensoren können drahtgebunden oder auch drahtlos mit der Steuereinrichtung 11 verbunden sein. Das Verschlusselement 12 kann bspw. durch einen drehbaren Zylinder realisiert werden (siehe Fig. 13).

Fig. 4 zeigt eine gegenüber Fig. 3 geänderte Ausführungsvariante des Fassadenelements 1, wobei ein zweiter Luftauslass 14 zur Verbindung des Zwischenraums 4 mit dem Außenraum A in der dem Außenraum A zugewandten Fassadenplatte 2 angeordnet ist. Auf diese Weise kann erwärmte Luft aus dem Zwischenraum 4 in den Außenraum A abgeführt werden, um die Erwärmung des Innenraums I bspw. während der warmen Jahreszeit verhindern zu können. Auch der zweite Luftauslass 14 ist mit einem zweiten Verschlusselement 15 verschließbar. Bei der dargestellten Ausführungsvariante ist das Verschlusselement 12 des Luftauslasses 10 in den Innenraum I und das zweite Verschlusselement 15 des zweiten Luftauslasses 14 in den Außenraum A durch ein gemeinsames Umschaltelement 16 realisiert. Das gemeinsame Umschaltelement 16 dient zum wahlweisen Verschließen des Luftauslasses 10 in den Innenraum I des zweiten Luftauslasses 14 in den Außenraum A, oder beider Luftauslässe 10 und 14. Der Lufteinlass 9 kann durch eine Abdeckung 25 aus geeignetem Material abgedeckt werden, um das Eindringen von Schmutz, Insekten oder dgl. in den Zwischenraum 4 zwischen den Fassadenplatten 3 und 4 verhindern zu können.

Fig. 5 zeigt eine Ansicht auf ein Fassadenelement 1 bzw. eine Verglasung mit einem Rahmen 5 vom Innenraum I her gesehen. Der fixe Rahmen 5 wird in eine entsprechende Gebäudeöffnung eingebracht. Auf diese Weise kann z.B. ein nicht öffenbares Fenster oder dgl. hergestellt werden. Im Rahmen 5 ist ein Luftauslass 10 in den Innenraum I ersichtlich der von einem entsprechenden Verschlusselement 12 verschließbar ist. Am rechten oberen Ende des Rahmens 5 ist ein Luftgütesensor 13 angeordnet, der mit der nicht dargestellten Steuereinrichtung 11 zum automatischen Betätigen des Verschlusselements 12 verbunden ist. An der Unterseite U des Rahmens 5 ist der Lufteinlass 9 zur Verbindung des Außenraums A mit dem Hohlraum 7 im Rahmen 5 angeordnet.

Fig. 6 zeigt eine Ansicht auf das Fassadenelement 1 mit einem Rahmen 5 gemäß Fig. 5 in teilweise geschnittener Darstellung vom Außenraum A her gesehen, wobei der Luftauslass 10 in den Innenraum I dargestellt ist. Die Luft L wird von dem zumindest einen Lufteinlass 9 an der Unterseite U des Rahmens 5 in den Hohlraum 7 des Rahmens 5 eingelassen und über den Luftauslass 10 bei geöffnetem Verschlusselement 12 in den Innenraum I befördert.

Fig. 7 zeigt ein Schnittbild durch ein Fassadenelement 1 bzw. eine Verglasung mit einem fixen Rahmen 5 gemäß den Fig. 5 und 6 entlang der Schnittlinie VII-VII in einer Ausführungsvariante. Über den zumindest einen Lufteinlass 9 an der Unterseite U des Rahmens 5 gelangt die Luft in den Hohlraum 7 des Rahmens 5 und danach über das geöffnete Verschlusselement 12 im Luftauslass 10 in den Innenraum I. Das Verschlusselement 12 ist durch einen drehbaren Zylinder 17 mit einem Schlitz 17' (siehe Fig. 13) gebildet. Am Luftauslass 10 ist eine Abdeckung 25 angeordnet, welche als Diffusor oder als Schallschutz dienen kann. Der Luftgütesensor 13 ist an der dem Innenraum I zugewandten Seite des Rahmens 5 angeordnet und mit der Steuerung 11 verbunden, die wiederum mit dem Verschlusselement 12 im Luftauslass 10 verbunden ist.

Fig. 8 zeigt die Schnittbilddarstellung durch das Fassadenelement 1 gemäß Fig. 7 bei geschlossenem Verschlusselement 12, wodurch ein Einströmen der Luft L vom Lufteinlass 9 durch den Luftauslass 10 in den Innenraum I verhindert wird.

Fig. 9 zeigt eine Variante eines Fassadenelements 1 mit einem feststehenden Rahmen 6 und einem gegenüber dem feststehenden Rahmen 6 beweglich bspw. verschwenkbar angeordneten Rahmen 5 von der Innenseite I aus gesehen. Am feststehenden Rahmen 6 im Bereich der Oberseite O ist der Luftauslass 10 mit darin angeordnetem Verschlusselement 12 angeordnet. Der Luftgütesensor 13 kann an der Oberseite des feststehenden Rahmens 6 platziert werden. Im Bereich der Unterseite U des feststehenden Rahmens 6 befindet sich zumindest ein Lufteinlass 9.

Fig. 10 zeigt das Fassadenelement 1 gemäß Fig. 9 von der Außenseite A her gesehen in teilweise geschnittener Darstellung. In diesem Ausführungsbeispiel sind die Lufteinlässe 9 im Bereich der Unterseite U der Verglasung 1 mit dem Zwischenraum 4 zwischen den Fassadenplatten 2, 3 und dem Hohlraum 8 des feststehenden Rahmens 6 verbunden, sodass die Luft L wie eingezeichnet von dem zumindest einen Lufteinlass 9 zum Luftauslass 10 in den Innenraum I strömen kann.

Wie in der Schnittbilddarstellung 11 des Fassadenelements 1 gemäß der Fig. 9 und 10 entlang der Schnittlinie XI-XI ersichtlich ist, strömt die Luft L von dem zumindest einen Lufteinlass 9 im feststehenden Rahmen 6 durch den Hohlraum 8, Rahmen 6 und den Zwischenraum 4 zwischen den Fassadenplatten 2 und 3 zum Luftauslass 10 und dem Innenraum I. In der dargestellten Ausführungsvariante ist die dem Innenraum I zugewandte Fassadenplatte 3 durch eine Glasscheibe 24, insbesondere eine Doppelverglasung und die dem Außenraum zugewandte Fassadenplatte 2 durch eine Glasscheibe 24, insbesondere Einfachverglasung, gebildet. Im Zwischenraum 4 zwischen den Fassadenplatten 2 und 3 befindet sich ein Sonnen-, bzw. Sichtschutz 26.

Fig. 12 zeigt die gleiche Schnittbilddarstellung wie Fig. 11 bei geschlossenem Verschlusselement 12 im Luftauslass 10 in dem Innenraum I, wodurch eine Zuführung von Frischluft aus dem Außenraum A in den Innenraum I verhindert wird.

Fig. 13 zeigt eine Ausführungsvariante eines Verschlusselements 12, 15 oder 23 in Form eines drehbaren Zylinders 17 mit einem Schlitz 17'. Der Zylinder 17 ist in einer entsprechenden Aufnahme in einem Gehäuse 17" angeordnet. Durch Verdrehen des Zylinders 17 kann der Schlitz 17` freigegeben oder gesperrt werden und somit je nach Bedarf ein Luftzug durch das Verschlusselement 12, 15 oder 23 ermöglicht oder verhindert werden.

Die Fig. 14A bis 14C zeigen beispielhaft zeitliche Verläufe der mithilfe eines Luftgütesensors gemessenen Luftgüte und der relativen Luftfeuchtigkeit F_{I} im Innenraum I über einen Tag verteilt. Während des Frühstücks entstehen Gerüche und Verunreinigungen der Luft, welche vom Luftgütesensor entsprechend detektiert werden. Auch die Luftfeuchtigkeit F_{I} im Innenraum I steigt während dieser Phase an. Durch das Öffnen des Verschlusselements während der strichliert eingezeichneten Phasen sinkt die Konzentration an flüchtigen organischen Verbindungen (VOC) und die Luftfeuchtigkeit F_{I} im Innenraum rasch wieder ab. Auch zur Mittagszeit kommt es aufgrund der Zubereitung des Mittagessens zu einer Reduktion der Luftgüte und einer Erhöhung der Luftfeuchtigkeit im Innenraum, welche ebenfalls durch entsprechende Steuerung des Verschlusselements rasch ausgeglichen werden kann. Dasselbe gilt für die Abendzeit, bei der im dargestellten Beispiel aufgrund des Öffnens des Geschirrspülers die Luftfeuchtigkeit F_{I} im Innenraum I markant ansteigt, aber durch das rechtzeitige Öffnen des Verschlusselements rasch wieder reduziert wird.

Beim zeitlichen Verlauf gemäß Fig. 14B der Außenraumtemperatur T_{A}, Innenraumtemperatur T, und Luftfeuchtigkeit F_{I} im Innenraum I wird ab dem Erreichen einer vorgegebenen relativen Luftfeuchtigkeit F_{I} im Innenraum I das Verschlusselement während der Zeit der Erhöhung der Außentemperatur T_{A} geöffnet und die Lüftungsfunktion des Fassadenelements aktiviert. Durch den erhöhten Luftwechsel wird die Innentemperatur T_{I} etwas angehoben und die relative Luftfeuchtigkeit F_{I} im Innenraum deutlich reduziert.

Schließlich zeigt Fig. 14C den zeitlichen Verlauf der mit dem Luftgütesensor gemessenen flüchtigen organischen Verbindungen (VOC) und die entsprechende Betätigung bzw. Öffnung des Verschlusselements und Aktivierung der Lüftungsfunktion (siehe schraffierte Bereiche). Bspw. kann ein neuer Bodenbelag bzw. eine neue Möblierung mit der Zeit zu einer Reduktion der Luftgüte bzw. Erhöhung der flüchtigen Verbindungen (VOC) führen. Die Erhöhung der flüchtigen Verbindungen resultiert bspw. durch entsprechende Lösungsmittel, Weichmacher etc. Bei Überschreitung eines bestimmten Schwellwerts oder einer bestimmten Zeit kann die Lüftungsfunktion aktiviert werden, wodurch es rasch zu einer Verbesserung der Luftgüte kommt.

Die vorliegende Erfindung realisiert ein Fassadenelement, insbesondere eine Verglasung 1, welche in der Lage ist mithilfe geeigneter Luftgütesensoren 13 und weiteren Temperatursensoren 18, 20 zur Messung der Temperatur T_{I} der Luft im Innenraum I und der Temperatur T_{A} der Luft im Außenraum, sowie Feuchtigkeitssensoren 19, 21 zur Messung der relativen Feuchtigkeit F_{I} der Luft im Innenraum I und der relativen Feuchtigkeit F_{A} der Luft im Außenraum A, optimal auf die Bedingungen im Innenraum I und Außenraum A zu reagieren und eine optimale Lüftung des Innenraums I zu gewährleisten. Die Verglasung 1 arbeitet autonom und kann weitgehend autark betrieben werden und es ist nicht notwendig die Verglasung 1 mit einer zentralen Steuereinheit zu verbinden. Durch die optimale Ausnutzung allfälliger Energie aus dem Zwischenraum 4 zwischen den Fassadenplatten 2, 3 und allfälligen Hohlräumen 7, 8 in allfälligen Rahmen 5, 6 des Fassadenelements 1, kann Energie gespart werden und eine zu große Abkühlung der Luft im Innenraum I verhindert werden. Durch die automatische Lüftung kann die Qualität der Luft im Innenraum I immer auf einem hohen Niveau gehalten werden und es können mögliche Beeinträchtigungen oder sogar gesundheitliche Schädigungen verhindert werden.

Zusätzlich zu den Sensorsignalen kann auch die Jahreszeit oder Tageszeit bei der Steuerung berücksichtigt werden, indem entsprechende Daten an die Steuereinrichtung 11 geliefert werden.

## Patentansprüche

1. Fassadenelement (1) mit zumindest einer an einen Außenraum (A) angrenzenden Fassadenplatte (2) und zumindest einer an einen Innenraum (I) angrenzenden und von der zumindest einen Fassadenplatte (2) beabstandeten Fassadenplatte (3) und zumindest einem zwischen den Fassadenplatten (2, 3) gebildeten Zwischenraum (4), wobei die Fassadenplatten (2, 3) allenfalls von zumindest einem Rahmen (5, 6) umgeben sind, wobei der zumindest eine Rahmen (5, 6) einen Hohlraum (7, 8) aufweist, und der zumindest eine Zwischenraum (4) und bzw. oder zumindest ein Hohlraum (7, 8) zumindest eines allfälligen Rahmens (5, 6) über zumindest einen Lufteinlass (9) mit dem Außenraum (A) und über zumindest einen Luftauslass (10) mit dem Innenraum (I) verbunden ist, wobei jeder Luftauslass (10) in den Innenraum (I) mit einem mit einer Steuereinrichtung (11) verbundenen Verschlusselement (12) verschließbar ist, wobei die Steuereinrichtung (11) mit zumindest einem im Innenraum (I) angeordneten Temperatursensor (18) und mit einem im Innenraum (I) angeordneten Feuchtigkeitssensor (19) und mit zumindest einem im Außenraum (A) angeordneten Temperatursensor (20) und mit einem im Außenraum (A) angeordneten Feuchtigkeitssensor (21) verbunden ist, **dadurch gekennzeichnet, dass** die Steuereinrichtung (11) weiters mit zumindest einem im Innenraum (I) angeordneten durch einen Metalloxid-Halbleitergassensor gebildeten Luftgütesensor (13) zur Feststellung des Anteils an flüchtigen organischen Verbindungen (VOC) in der Luft des Innenraums (I) verbunden ist, sodass das Verschlusselement (12) jedes Luftauslasses (10) in den Innenraum (I) in Abhängigkeit des aktuellen Zustands der Luft im Innenraum (I) und Außenraum (A) und des Signals des zumindest einen Luftgütesensors (13) automatisch betätigbar ist.

2. Fassadenelement (1) nach Anspruch 1, **dadurch gekennzeichnet, dass** der zumindest eine Zwischenraum (4) und bzw. oder zumindest ein Hohlraum (7, 8) zumindest eines allfälligen Rahmens (5, 6) über einen an der Oberseite (O) angeordneten zweiten Luftauslass (14) mit dem Außenraum (A) verbunden ist.

3. Fassadenelement (1) nach Anspruch 2, **dadurch gekennzeichnet, dass** der zweite Luftauslass (14) mit einem zweiten mit der Steuereinrichtung (11) verbundenen Verschlusselement (15) verschließbar ist.

4. Fassadenelement (1) nach Anspruch 3, **dadurch gekennzeichnet, dass** das Verschlusselement (12) des Luftauslasses (10) in den Innenraum (I) und das zweite Verschlusselement (15) des zweiten Luftauslasses (14) in den Außenraum (A) durch ein gemeinsames Umschaltelement (16) zum wahlweisen Verschließen des Luftauslasses (10) in den Innenraum, des zweiten Luftauslasses (14) in den Außenraum (A) oder beider Luftauslässe (10, 14) gebildet ist.

5. Fassadenelement (1) nach einem der Ansprüche 1 bis 4, **dadurch gekennzeichnet, dass** das Verschlusselement (10) und bzw. oder das zweite Verschlusselement (15) durch einen drehbaren Zylinder (17) mit zumindest einem darin angeordneten
Schlitz (17') gebildet ist.

6. Fassadenelement (1) nach einem der Ansprüche 1 bis 5, **dadurch gekennzeichnet, dass** die Steuereinrichtung (7) mit zumindest einem Differenzdrucksensor (22) verbunden ist.

7. Fassadenelement (1) nach einem der Ansprüche 1 bis 6, **dadurch gekennzeichnet, dass** ein drittes, mit der Steuereinrichtung (11) verbundenes Verschlusselement (23) zum Verschließen des Lufteinlasses (9) vorgesehen ist.

8. Fassadenelement (1) nach einem der Ansprüche 1 bis 7, **dadurch gekennzeichnet, dass** der Lufteinlass (9) vom Außenraum (A) und bzw. oder der zweite Luftauslass (14) in den Außenraum (A) in der zumindest einen dem Außenraum (A) zugewandten Fassadenplatte (2) angeordnet ist.

9. Fassadenelement (1) nach einem der Ansprüche 1 bis 8, **dadurch gekennzeichnet, dass** der Lufteinlass (9) vom Außenraum (A) und bzw. oder der zweite Luftauslass (14) in den Außenraum (A) in zumindest einem allfälligen Rahmen (5, 6) angeordnet ist.

10. Fassadenelement (1) nach einem der Ansprüche 1 bis 9, **dadurch gekennzeichnet, dass** der Luftauslass (10) in den Innenraum (I) in der zumindest einen dem Innenraum (I) zugewandten Fassadenplatte (3) angeordnet ist.

11. Fassadenelement (1) nach einem der Ansprüche 1 bis 10, **dadurch gekennzeichnet, dass** der Luftauslass (10) in den Innenraum (I) in zumindest einem allfälligen Rahmen (5, 6) angeordnet ist.

12. Fassadenelement (1) nach einem der Ansprüche 1 bis 11, **dadurch gekennzeichnet, dass** die dem Außenraum (A) und bzw. oder der Innenwand (I) zugewandte Fassadenplatte (2, 3) durch eine Glasscheibe (24), insbesondere eine Doppel- oder Dreifachglasscheibe (24) gebildet ist.

13. Fassadenelement (1) nach einem der Ansprüche 1 bis 10, **dadurch gekennzeichnet, dass** der die Fassadenplatten (2, 3) umgebende Rahmen (5) beweglich in dem Rahmen (6) angeordnet ist.

14. Fassadenelement (1) nach Anspruch 13, **dadurch gekennzeichnet, dass** der die Fassadenplatten (2, 3) umgebende Rahmen (20) verschwenkbar oder verschiebbar im Rahmen (6) angeordnet ist.

15. Fassadenelement (1) nach einem der Ansprüche 1 bis 14, **dadurch gekennzeichnet, dass** die Steuereinrichtung (11) mit einer Schnittstelle (27) zur Verbindung mit einem Datennetz, insbesondere dem Internet (28) verbunden ist.
